# EUROPÄISCHE PATENTSCHRIFT

(11) **EP 1 178 279 B1**
(45) Veröffentlichungstag und Bekanntmachung des Hinweises auf die Patenterteilung: **10.11.2004**
(21) Anmeldenummer: 01118654.1
(22) Anmeldetag: 03.08.2001
(51) Int. Cl.: F42C 19/00

(54) **Munitionsartikel mit Antenne für die Satellitennavigation**
Projectile with an antenna for satellite navigation
Projectile comportant une antenne pour la navigation par satellite

(30) Priorität: 03.08.2000 DE 10037886
(43) Veröffentlichungstag der Anmeldung: 06.02.2002
(73) Patentinhaber: Diehl Munitionssysteme GmbH & Co. KG, 90552 Röthenbach (DE)
(72) Erfinder: Koch, Volker, 90607 Rückersdorf (DE); Hertel, Martin, 91207 Lauf (DE); Wiesbeck, Werner, Dr., 75210 Keltern (DE); Gschwendtner, Eberhard, 76135 Karlsruhe (DE)
(74) Vertreter: Diehl Patentabteilung

(56) Entgegenhaltungen:
- EP-A- 0 278 070
- EP-A- 1 178 566
- US-A- 3 914 767
- US-A- 4 371 875
- US-A- 6 098 547

## Beschreibung

Die Erfindung betrifft einen Munitionsartikel gemäß dem Oberbegriff des Anspruches 1.

Ein derartiger Munitionsartikel ist in der US 4,371,875 A unter Bezugnahme auf die dortige Fig. 4 als zur Rundschlitz-Antenne abgewandelte Dipolantenne in der Zünder-Spitze eines Projektils beschrieben, die offensichtlich als Antenne, also als Sensor, für einen Radar-Abstandszünder ausgelegt ist. Dafür durchragt der Innenleiter einer konzentrisch durch die kegelstumpfförmige Zünder-Spitze verlaufenden Koaxialleitung deren abgeplattete Stirnfläche, um auf dem freien Stimende eine ihrerseits hohlkegelstumpfförmige metallische Haube als Mikrowellenresonator zu tragen. Deren größere Basis hält einen geringfügigen lichten axialen Abstand zur Zünder-Spitze ein, welch letztere mit einer weiteren hohlkegelstumpfförmigen Haube zur auf die Antennenfrequenz abgestimmten Entkopplung gegenüber dem Zünderkörper versehen ist. Diese konstruktiven Gegebenheiten mit den voreinander angeordneten und jeweils freitragend an ihrer kleinen Grundfläche befestigten hohlkegelstumpfförmigen Hauben erbringen aber weder eine konstruktiv stabile noch eine hinsichtlich des Antennengewinns und der Resonatorgegebenheiten besonders wirkungsvolle Ringschlitzantenne für die Arbeitsfrequenz von Navigationssatelliten.

Ein Munitionsartikel anderer Art ist aus der WO 99/02936 A2 als Fallbombe mit im Zentrum ihres Hecks angeordneter, sandwich- oder patchartiger Satellitenantenne bekannt. Während der Fallbewegung ins Zielgebiet hält deren kugelförmige Antennencharakteristik Kontakt zu über dem Horizont stehenden Navigationssatelliten, um durch Endphasensteuerung, nämlich mittels Abgleichs zwischen dem koordinatenmäßig vorgegebenen Zielpunkt und der geodätischen Istposition des Munitionsartikels, die Treffergenauigkeit zu erhöhen.

Eine solche Antennenkonfiguration ist für Munitionsartikel in Form etwa von Artilleriegeschossen jedoch unzweckmäßig. Denn die von der Heckantenne her etwa symmetrisch zur Projektil-Längsachse nach rückwärts orientierte Antennen-Richtcharakteristik wäre während des größten Teils des gestreckten ballistischen Fluges etwa auf den Horizont, anfangs sogar darunter, und nach dem Apogäum nur geringfügig darüber gerichtet. Dadurch ist die Wahrscheinlichkeit, mehrere Navigationssatelliten gleichzeitig für eine rasche und präzise Bahnpunktbestimmung zur Bahnkorrektur hinreichend störungsfrei empfangen zu können, eher gering. Auch der Einbau einer solchen Patch-Antenne in die Spitze des Projektils wäre unbefriedigend, weil deren dann koaxial voraus orientierte Kugelcharakteristik nur in der allerersten Phase der ballistischen Flugbahn deutlich über den Horizont gerichtet wäre, um mehrere Satelliten in günstiger Konstellation erfassen zu können; während die Spitze nach Apogäumsdurchgang sogar zum Untergrund hin gerichtet ist und mit einer solchen Antenne dann allenfalls die sehr störbehafteten Bodenreflexe der Signale von Navigationssatelliten aufgenommen werden könnten, deren Verarbeitung wenn überhaupt nur über erheblichen Signalverarbeitungsaufwand hinreichend rasch zu brauchbaren Navigationsinformationen führt.

Des weiteren stellt sich bei einem Munitionsartikel in Form einer Artilleriemunition angesichts der in der Praxis nicht ideal kugelförmigen Antennencharakteristik das Problem der Stabilisierungsrotation. Denn der beim Abschuß aus einem gezogenen Waffenrohr auftretende Drall hat bei einer im Querschnitt nicht kreisförmigen Antennencharakteristik zur Folge, daß die empfangenen Satellitensignale rotationsabhängig moduliert sind, was die Auswertung der - zur Positionsbestimmung an sich phasenstarr miteinander zu vergleichenden - Signale von mehreren Satelliten unmittelbar nacheinander stark beeinträchtigt.

In Erkenntnis dieser Gegebenheiten liegt vorliegender Erfindung deshalb die technische Problemstellung zugrunde, einen nach Art eines Artillerieprojektiles längs einer im wesentlichen horizontal gestreckten Flugbahn verbrachten Munitionsartikel mit einer Antenne auszustatten, die eine günstige Richtcharakteristik für den Empfang von Satelliten-Navigationsinformationen aufweist.

Diese Aufgabe ist erfindungsgemäß durch die im Hauptanspruch angegebenen wesentlichen Merkmale gelöst. Danach öffnet sich eine Rundschlitzantenne in die Mantelfläche eines hohlkegelstumpfförmigen Abschnitts der Projektil-Zünderspitze. Deren Schlitz erstreckt sich quer zur Kegel- und Projektilachse als radiale Ringscheibe durch die Wandung des Hohlkegelstumpfes hindurch. Um eine ringwulst- oder torusähnliche elektromagnetische radiale, gegebenenfalls etwas noch vorn angestellte Empfangscharakteristik vor dem umlaufenden Schlitz und damit in der Umgebung des Hohlkegelstumpfes zu fördern, sind in radialem Abstand zur inneren Schlitzöffnung, quer zum Schlitz orientiert und somit koaxial zur Längsachse, eine zylindrische metallische Reflektorwand und zwischen dieser und der inneren Schlitzöffnung ein in beiden Axialrichtungen, also mittels Deckund Bodenplatte metallisch abgeschlossener Hohlraum angeordnet. Für den Anschluß dieser Antenne an eine Empfangsschaltung sind an äquidistant gegeneinander versetzten Positionen längs des umlaufenden Schlitzes Speiseleitungen zweipolig, bevorzugt Koaxialkabel jeweils mit ihren Außen- und Innenleitem, an die beiden einander axial gegenüberliegenden Ränder der in den Hohlraum mündenden inneren Schlitzöffnung angeschlossen. Dafür wird das Speisekabel an dieser jeweiligen Auskoppelstelle etwa achsparallel durch die Bodenplatte des Hohlraumes hindurch längs der Innenmantelfläche der Außenwand des Hohlkegelstumpfes in ihn eingeführt.

Der Hohlraum ist quer zur Längsachse geteilt, um einen Ring aus einem elektrisch möglichst schlecht leitenden Material erhöhter Dielektrizitätskonstante, das sich unabhängig von Frequenz und Temperatur möglichst auch durch niedrige dielektrische Verluste und hohe Kriechstromfestigkeit auszeichnet, wie das fluorhaltiges Polymerisat PTFE (Polytetrafluorethylen) einlegen zu können, das unter Handelsnamen wir Teflon, Fluon oder Hostaflon am Markt ist. Durch solch einen Einlagering läßt sich eine Anpassung der elektrischen Abstimmung des Hohlraumes auf die Satelliten-Frequenzen erzielen.

Zusätzliche Weiterbildungen und weitere Merkmale und Vorteile der Erfindung ergeben sich aus den weiteren Ansprüchen und aus nachstehender Beschreibung eines in der Zeichnung unter Beschränkung auf das Wesentliche stark abstrahiert und nicht ganz maßstabsgerecht skizzierten bevorzugten Realisierungsbeispiels zur erfindungsgemäßen Lösung. Diese Lösung hat den Vorteil, in der regelmäßig von einem Artillerieprojektil abnehmbaren Zünder-Spitze realisiert zu werden, also auch nachträglich noch auf ein Standardprojektil appliziert werden zu können, ohne für die Ausbildung des umlaufenden Antennenschlitzes in die tragende Struktur der Projektilhülle selbst eingreifen zu müssen. Die einzige Figur der Zeichnung zeigt im abgebrochenen Axial-Längsschnitt eine in die Zünderspitze eines Projektils eingebaute Rundschlitz-Satellitenantenne.

Bei dem im abgebrochenen Axial-Längsschnitt skizzierten Munitionsartikel 11 handelt es sich um ein Artillerie-Projektil 12 mit austauschbarer Zünder-Spitze 13 unter einer ballistischen Haube 14 vor der hohlzylindrischen Projektilhülle des Körpers 15. Für die nicht näher dargestellten mechanischen Montagevorrichtungen und für die Ankopplung eines frontseitig in der Spitze 13 gelegenen Aufschlagsensors an einen im Übergangsbereich zwischen Spitze 13 und Körper 15 angeordneten Zündübertrager mit Sicherungseinrichtung (in der Zeichnung nicht dargestellt) ist die Zünder-Spitze 13 koaxial zur Projektil-Längsachse 16 von einem zentralen Kanal 17 durchzogen.

Ein hohlkegelstumpfförmiger Höhenausschnitt der Zünder-Spitze 13 ist als Rundschlitz-Antenne 18 zum Empfang von Satelliten-Navigationsinformationen für die Kurskontrolle des Projektils 12 ausgelegt. Ihre Mantelfläche 19 schließt bug- und heckseitig praktisch stufenlos an die Kegelmantelfläche der übrigen Zünder-Spitze 13 an. Der Schlitz 20 dieser Antenne 18 ist in der Wandung 21 eines Hohlkörpers aus elektrisch leitendem Material, vorzugsweise Leichtmetall wie Aluminium, ausgebildet und liegt konzentrisch in einer Querschnittsebene zur Längsachse 16. Die äußere Öffnung 22.1 des Schlitzes 20 liegt in der Mantelfläche 19 der Wandung 21. Der gegenüberliegenden, inneren Öffnung 22.2 des Schlitzes 20 distanziert gegenüber liegt eine zur Längsachse 16 koaxiale, zylindrische Reflektor-Wand 23. Die Wandung 21 des Hohlkegelstumpfes und die Reflektor-Wand 23 sind in axialem Abstand von der inneren Schlitzöffnung 22.2 durch metallische koaxiale ringförmige Bug- und Heck-Deckplatten 24.1, 24.2 in der jeweiligen Querschnittsebene zur Längsachse 15 miteinander verbunden, die somit zugleich die kleine bzw. die große Grundfläche der kegelstumpfförmigen Rundschlitz-Satellitenantenne 18 darstellen. So ist zwischen den beiderseitigen radialen Deckplatten 24.1, 24.2 einerseits und den Wänden 21, 23 andererseits ein leitend umschlossener hohlzylindrischer Hohlraum 25 abgegrenzt, dessen Reflektor-Wand 23 zugleich die Außenwand des zentralen Kanales 17 ist und der durch den Schlitz 20 nach außen geöffnet ist.

Der Hohlraum 25 ist etwa in der Mittenebene des Schlitzes 20 geteilt, um einen dickwandigen hohlzylindrischen Ring 26 aus elektrisch nicht leitendem Material mit einer Dielektrizitätskonstanten, die deutlich über derjenigen von Luft liegt, einlegen zu können, etwa aus PTFE wie Teflon.

An in diesem prinzipiellen Ausführungsbeispiel im Heckbereich der Zünderspitze 13 ringförmig den Kanal 17 umgebend eingebaute Mikrowellenschaltungen 27 zur Signalverarbeitung ist die Rundschlitz-Antenne 18 über wenigstens ein Speisekabel 28 angeschlossen, das hier als Koaxialkabel dargestellt ist. Vorzugsweise sind mehrere, wenigstens drei oder vier, solcher Auskoppelstellen 29 zum Anschluß von Speisekabeln 28 äquidistant über den Umfang des Schlitzes 23 verteilt vorgesehen. An jeder wird ein wenigstens zweiadriges Kabel 28 durch eine Bohrung 30 in der Heck-Deckplatte 24.2 des ringförmigen Hohlraumes 25 hindurch parallel zur Längsachse 16 entlang dessen äußerer Wandung 21 in diesen eingeführt. Der eine Leiter 28.1, gegebenenfalls der Koaxial-Außenleiter, wird bei der inneren Öffnung 22.2 des Schlitzes 20 an dessen hinteren Rand 31.2 an die Antenne 17 angeschlossen. Der andere Leiter 28.2 des Kabels 28, hier dann der Koaxial-Innenleiter, überbrückt noch die innere Schlitz-Öffnung 22.2 und wird daraufhin dem ersterwähnten Leiter 28.1 gegenüber, also an deren vorderen Rand 31.1 angeschlossen, wie im Detail aus der Zeichnung ersichtlich. Für diese Leitungsführungen sind achsparallele Freisparungen 32 im rückwärtigen Bereich der Außenmantelfläche des in den Hohlraum 25 eingelegten Ringes 26 ausgebildet.

Für einen möglichst definiert kleinflächigen elektrischen und mechanischen Anschluß von Außen- und Innenleiter 28.1, 28.2 an die innere Schlitzöffnung 22.2 sind Zugangskanäle 33 geneigt gegenüber der Längsachse 16 bzw. der Schlitzebene 20 von der Mantelfläche 19 her in die Wandung 21 der hohlkegelstumpfförmigen Rundschlitzantenne 17 eingebracht. Je nach der Befestigungsart (z.B. Klemmen oder Löten) können durch diese Kanäle 31 Werkzeuge eingebracht werden, etwa ein Klemmwerkzeug, ein Lötkolben oder direkt Strahlungs- oder Leitungswärme sehr gezielt an zu verlötende Koppelstellen 29 und dort an die Stirnenden der Leiter 28.1, 28.2 herangeführt werden. Im Rahmen vorliegender Erfindung kann aber auch vorgesehen sein, an den Koppelstellen 29 z.B. Klemmbefestigungen vorzubereiten, die wirksam werden, wenn die Leiter zugeführt werden.

Solche Zugangskanäle 33, die nach der Montage mit pastösem elektrisch leitendem Material verschlossen werden können, verlaufen unter einem möglichst großen Winkel gegenüber der Querebene des umlaufenden Schlitzes 20, um an dessen äußerer Öffnung 22.1 in die Mantelfläche 19 möglichst viel ungestörtes metallisches Material für die elektrische Schlitzwirkung verbleiben zu lassen, also im Interesse einer möglichst ungestört konzentrischen, radial etwas voraus orientierten ringwulstförmigen Ansprechcharakteristik der Rundschlitzantenne 17.

So ist erfindungsgemäß ein Munitionsartikel 11 mit einer Antenne 18 ausgestattet, die aufgrund rundum gleichförmiger, radial etwas noch vom orientierter ringwulstförmiger Torus-Charakteristik einen störungsfreien Empfang von Satelliten-Navigationsinformationen auch dann ermöglicht, wenn er nach Art eines Artillerie-Projektiles 12 unter Drall längs einer gestreckten ballistischen Flugbahn verbracht wird, aus der heraus eine Heckantenne mit kugelförmiger Charakteristik keine guten Empfangsgegebenheiten bezüglich möglichst hoch über dem Horizont stehender Navigationssatelliten erwarten läßt. Vielmehr ist nun die Zünder-Spitze 13 des Projektiles 12 mit einem als Rundschlitz-Satellitenantenne 18 ausgelegten Hohlkegelstumpf aus elektrisch leitendem Material wie Leichtmetall ausgestattet, in dem ein koaxialer Ring-Hohlraum 25 durch einen radial zur Projektil-Längsachse 16 umlaufenden ringscheibenförmigen Schlitz 23 zur Zünder-Mantelfläche 19 hin geöffnet ist. Speisekabel 28 sind gleichmäßig über den Umfang verteilt mit ihren Signal- und Masse-Leitern 28.2, 28.1 bei der inneren Mündung 22.2 des Schlitzes 20 zum Hohlraum 25 hin an die Schlitzwände 31 angeschlossen.

## Patentansprüche

1. Munitionsartikel (11) mit in seiner hohlkegelstumpfförmigen Zünder-Spitze (13) konzentrisch ausgebildeter Antenne (18), die sich ringscheibenförmig als radial zur Projektil-Längsachse (16) orientierter Schlitz (20) zu der Mantelfläche (19) der Zünder-Spitze (13) hin öffnet (22.1), **dadurch gekennzeichnet, daß** die Antenne (18) als Satelliten-Antenne (18) mit einem konzentrischen ringförmigen Hohlraum (25) ausgelegt ist, von dem der Schlitz (20) ausgeht und der in radialem Abstand zur inneren Schlitzöffnung (22.2) quer zum Schlitz (20) und koaxial zur Kegelachse (16) orientiert eine zylindrische metallische Reflektor-Wand (23) aufweist.

2. Munitionsartikel nach Anspruch 1,
**dadurch gekennzeichnet,**
**daß** die Antenne (18) in einer radialen Querschnittsebene durch den Schlitz (20) geteilt ist und in ihrem Hohlraum (25) einen Ring (26) aus einem elektrisch nicht leitenden Material mit gegenüber Luft erhöhter Dielektrizitätskonstante enthält.

3. Munitionsartikel nach Anspruch 1 oder 2,
**dadurch gekennzeichnet**,
da**ß** längs des ringscheibenförmig umlaufenden Schlitzes (20) an seiner dem Hohlraum (25) zugekehrten, inneren Öffnung (22.2) peripher gleichförmig gegeneinander versetzte Auskoppelstellen (29) vorgesehen sind.

4. Munitionsartikel nach Anspruch 3,
**dadurch gekennzeichnet,**
**daß** an den Auskoppelstellen (29) beiderseits des Schlitzes (20) die Leiter (28.1; 28.2) eines Speisekabels (28) an die Außenwandung des Hohlraumes (25) angeschlossen sind, das parallel zur Längsachse (16) heckseitig in den Hohlraum (25) eingeführt ist.

5. Munitionsartikel nach Anspruch 4,
**dadurch gekennzeichnet,**
**daß** für Befestigungszugänge zu den Auskoppelstellen (29) Kanäle (33) vorgesehen sind, die gegenüber der Ebene des umlaufenden Schlitzes (23) geneigt von den inneren Schlitzrändem (31) zur Mantelfläche (19) verlaufen.

6. Munitionsartikel nach Anspruch 5,
**dadurch gekennzeichnet,**
**daß** die Kanäle (33) nach dem Anschluß der Kabel (28) an die Auskoppelstellen (29) mit einer elektrisch leitenden pastösen Masse verschlossen sind.

7. Munitionsartikel nach Anspruch 3,
**dadurch gekennzeichnet,**
**daß** an den Koppelstellen (29) Klemmen für die Kabel (28) vorgesehen sind.

## Claims

1. An item of ammunition (11) having, in its hollow truncated-cone-shaped fuse nose (13), a concentrically formed antenna (18) which, taking the form of an annular disc-shaped slot (20), is oriented in radial direction relative to the longitudinal axis (16) of the projectile and opens (22.1) towards the outer surface (19) of the fuse nose (13),
**characterized in that**
the antenna (18) is designed as a satellite antenna (18) having a concentric annular cavity (25), from which the slot (20) proceeds and which, at a distance in radial direction from the inner opening (22.2) of the slot, has a cylindrical metal reflector wall (23) which is oriented so as to extend perpendicular to the slot (20) and be coaxial with the axis (16) of the cone.

2. An item of ammunition according to Claim 1,
**characterized in that**
the antenna (18) is divided in a radial cross-sectional plane by the slot (20) and contains in its cavity (25) a ring (26) made of an electrically nonconductive material having a higher dielectricity constant than air.

3. An item of ammunition according to Claim 1 or 2,
**characterized in that**
decoupling points (29), evenly staggered in relation to one another, are provided along the periphery of the annular disc-shaped slot (20) at its inner opening (22.2) facing the cavity (25).

4. An item of ammunition according to Claim 3,
**characterized in that**
the conductors (28.1; 28.2) of a feeder cable (28) are connected at decoupling points (29) on either side of the slot (20) to the outer wall of the cavity (25), said cable (28) being introduced from the rear into the cavity (25) so as to extend parallel to the longitudinal axis (16).

5. An item of ammunition according to Claim 4,
**characterized in that**,
for access to the decoupling points (29) for fixing purposes, channels (33) are provided which, in relation to the plane of the circumferential slot (23), extend at an angle from the inner edges (31) of the slot towards the outer surface (19).

6. An item of ammunition according to Claim 5,
**characterized in that**,
after connection of the cables (28) to the decoupling points (29), the channels (33) are sealed with an electrically conductive pasty substance.

7. An item of ammunition according to Claim 3,
**characterized in that**
clamps for the cables (28) are provided at the coupling points (29).

## Revendications

1. Article de munition (11) avec une antenne (18) réalisée concentriquement dans sa pointe de détonateur (13) de forme tronconique creuse, laquelle antenne s'ouvre en forme de disque annulaire, en tant que fente (20) orientée radialement par rapport à l'axe longitudinal (16) du projectile, vers la surface d'enveloppe (19) de la pointe du détonateur (13), **caractérisé en ce que** l'antenne (18) est conçue comme antenne satellite (18) avec une cavité (25) de forme annulaire concentrique, de laquelle part la fente (20) et qui présente, à distance radiale de l'ouverture de fente (22.2) intérieure, une paroi de réflexion (23) métallique et cylindrique, orientée transversalement à la fente (20) et coaxialement à l'axe de cône (16).

2. Article de munition selon la revendication 1, **caractérisé en ce que** l'antenne (18) est divisée, dans un plan radial de sa section transversale, par la fente (20) et contient, dans sa cavité (25), un anneau (26) en matériau non conducteur électriquement avec constante diélectrique supérieure à l'air.

3. Article de munition selon la revendication 1 ou 2, **caractérisé en ce que** des points de découplage (29) décalés périphériquement et uniformément sont prévus le long de la fente (20) périphérique en forme de disque annulaire, sur son ouverture (22.2) intérieure tournée vers la cavité (25).

4. Article de munition selon la revendication 3, **caractérisé en ce qu'**aux points de découplage (29), des deux côtés de la fente (20), sont raccordés à la paroi extérieure de la cavité (25) les conducteurs (28.1, 28.2) d'un câble d'alimentation (28) qui est introduit à l'arrière dans la cavité (25), parallèlement à l'axe longitudinal (16).

5. Article de munition selon la revendication 4, **caractérisé en ce que** pour les accès de fixation aux pointes de découplage (29), il est prévu des canaux (33) qui s'étendent inclinés par rapport au plan de la fente (23) périphérique, depuis les bords intérieurs (31) de la fente vers la surface d'enveloppe (19).

6. Article de munition selon la revendication 5, **caractérisé en ce qu'**après le raccordement des câbles (28) aux points de découplage (29), les canaux (33) sont fermés au moyen d'une pâte électriquement conductrice.

7. Article de munition selon la revendication 3, **caractérisé en ce que** des bornes sont prévues pour les câbles (28) aux points de couplage (29).
